# EUROPÄISCHE PATENTSCHRIFT

(11) **EP 3 816 095 B1**
(45) Veröffentlichungstag und Bekanntmachung des Hinweises auf die Patenterteilung: **16.04.2025**
(21) Anmeldenummer: 20203690.1
(22) Anmeldetag: 23.10.2020
(51) Int. Cl.: B66F 9/065, B66F 9/22, E02F 3/28, E02F 3/43, E02F 9/22

(54) **KRAFTMASCHINE MIT EINEM RAHMEN UND EINEM VERSCHWENKBAREN AUSLEGER**
POWER MACHINE WITH A FRAME AND A PIVOTABLE BOOM
MACHINE MOTRICE DOTÉE D'UN CADRE ET D'UNE FLÈCHE PIVOTANTE

(30) Priorität: 30.10.2019 DE 102019129300
(43) Veröffentlichungstag der Anmeldung: 05.05.2021
(73) Patentinhaber: Kramer-Werke GmbH, 88630 Pfullendorf (DE)
(72) Erfinder: Wizgall, Andreas, 78351 Bodmann-Ludwigshafen (DE)
(74) Vertreter: Otten, Roth, Dobler & Partner mbB Patentanwälte

(56) Entgegenhaltungen:
- EP-A1- 1 600 419
- WO-A1-2018/044871
- US-A1- 2014 365 081

## Beschreibung

Die Erfindung betrifft eine Kraftmaschine, insbesondere Kraftfahrzeug, mit einem Rahmen und einem in Bezug auf den Rahmen um eine erste Schwenkachse verschwenkbaren Ausleger nach dem Oberbegriff des Anspruchs 1.

### Stand der Technik

Teleskopladern sind bereits seit Jahren z.B. im Hoch- und Tiefbau, in der Recycling- und Abfallwirtschaft, im Garten- und Landschaftsbau sowie in der Landwirtschaft gebräuchlich. Neben den Standard Anbaugeräten bzw. Werkzeugen wie Schaufel und Gabel können auch weitere Werkzeuge wie zum Beispiel Lasthaken, Betonkübel, Kehrmaschine, Arbeitsbühne, Seilwinde und Greifer zum Einsatz kommen. Um einen schnellen Werkzeugwechsel vorzunehmen gibt es Schnellwechselplatten.

Ladeanlagen von Teleskopladern weisen üblicherweise einen Hubarm mit mindestens einer Ausschubstufe auf, der drehgelenkig üblicherweise am Fahrzeugheck gelagert ist. Die Hubbewegung wird durch einen Hubzylinder ausgeführt, der vom Fahrer mittels einem Wegeventil gesteuert bzw. betätigt wird. Ein sitzdichtes Lasthalteventil ist direkt am Hubzylinder verbaut und sichert die Last gegen unkontrolliertes Absenken durch Leckagen am Wegeventil oder bei Leitungsbruch ab. Während eine gewollten Senkbewegung wird das Lasthalteventil durch Druckaufbau gesteuert.

Mittels eines Kippzylinders wird die Neigung des Werkzeugträgers bzw. einer Lastaufnahme variiert. Wie der Hubzylinder wird auch der Kippzylinder vom Fahrer betätigt bzw. über ein Wegeventil mit hydraulischer Energie versorgt und die Last durch ein Lasthalteventil gesichert.

Während der Hubbewegung wird der Werkzeugträger auf einer Kreisbahn um den Hubarmdrehpunkt verschwenkt. Um die dabei aufgeprägte Winkeländerung der Werkzeugausrichtung zu kompensieren, ist am Hubarm ein Kompensationszylinder angebracht. Dieser Zylinder wird während der Hubbewegung auseinander gezogen. Die dabei verdrängte Ölmenge wird dem Kippzylinder zugeführt, wodurch dessen räumliche Orientierung bzw. die des Werkzeuges annähernd konstant gehalten wird.

Nachteilig hierbei ist jedoch, dass durch die mechanische Kopplung des Hubzylinders und des Kompensationszylinders mittels des Hubarmes z.B. bei einem Verkippen des Werkzeugträgers der Hubzylinder bzw. der andere hydraulische Kreislauf beeinflusst wird bzw. die Druckverhältnisse des Hubzylinders verändert werden. So könnte unter bestimmten Voraussetzungen hierbei sogar der Hubarm unkontrolliert angehoben werden, was ein Sicherheitsrisiko darstellt. Auch kann bei einem Verschwenken des Hubarmes mittels des Hubzylinders der Kompensationszylinder bzw. die Druckverhältnisse des Kreislaufs mit Kippzylinder und Kompensationszylinder beeinflusst bzw. verändert werden.

So wird vor allem aus sicherheitstechnischen bzw. hydraulischen Gründen zwischen dem Wegeventil für die Betätigung des Kippzylinders und dem Kompensationszylinder ein übersteuerbares Differenzdruckregelventil angeordnet, um entsprechende Risiken zu beseitigen.

Darüber hinaus sind aus den Druckschriften US 2014/365 081 A1, welche den Oberbegriff des Anspruchs 1 offenbart, WO 2018/044871 A1 und EP 1 600 419 A1 diverse Varianten für hydraulische Steuerungen des Hubarmes unterschiedlichster Baufahrzeuge bekannt geworden.

### Aufgabe und Vorteile der Erfindung

Aufgabe der Erfindung ist es demgegenüber, eine Kraftmaschine, insbesondere Kraftfahrzeug, vorzuschlagen, die gegenüber dem Stand der Technik eine verbesserte bzw. effizientere Betriebsweise verwirklicht, insbesondere eine verbesserte Druckbeaufschlagung bzw. Energieverwertung des Hydrauliksystems aufweist.

Diese Aufgabe wird, ausgehend von einer Kraftmaschine, insbesondere Kraftfahrzeug, der einleitend genannten Art, durch die Merkmale des Anspruchs 1 gelöst. Durch die in den Unteransprüchen genannten Maßnahmen sind vorteilhafte Ausführungen und Weiterbildungen der Erfindung möglich.

Dementsprechend zeichnet sich eine erfindungsgemäße Kraftmaschine, insbesondere Kraftfahrzeug, dadurch aus, dass zwischen der Neigebetätigungseinheit und dem Neigehubzylinder oder dem Kompensationshubzylinder oder dem ersten, steuerbaren Stellglied oder dem zweiten, steuerbaren Stellglied wenigsten eine zweite Lasthalteeinheit zum Halten einer Last oder ein zweites Lasthalteventil zum Halten einer Last angeordnet ist und dass die zweite Lasthalteeinheit als Sperrventilanordnung zum hydraulischen Sperren ausgebildet ist und/oder wenigstens zwei zweite Lasthalteventile umfasst. Hiermit wird erreicht, dass eine Vorspannung des Kipp- bzw. Neigehubzylinder-kreislaufes erreicht wird. Aufgrund dieser Vorspannung wird die Lasthalteeinheit bzw. das Lasthalteventil in seiner offenen Schaltstellung gehalten. Damit wird die Übertragung des Lastdruckes von der Kolbenseite des Kipp- bzw. Neigehubzylinders vor Beginn der Hubbewegung des Schwenkhubzylinders nicht durch das Lasthalteventil gehindert. Somit wird eine sichere Betriebsweise gewährleistet.

Bei der erfindungsgemäßen Kraftmaschine wird zudem erreicht, dass neben der (passiven) mechanischen Kopplung des hydraulischen Kipp-Kompensation-Systems mit dem hydraulischen Hub-System mittels des Hubarmes zusätzlich eine (aktive) separate Steuerung bzw. Kontrolle/Betätigung des hydraulischen Kipp-Kompensation-Systems verwirklichbar ist. So kann bei bestimmten Voraussetzungen bzw. Betriebsbedingungen das hydraulische Kipp-Kompensation-System in vorteilhafter Weise beeinflusst bzw.

**Fortsetzung auf der ursprünglichen Seite 4** gesteuert/kontrolliert werden. Beispielsweise kann das erste Stellglied und/oder die erste Verbindungsleitung unmittelbar mittels der zweiten Steuerleitung und/oder mittels des zweiten, steuerbaren Stellglieds zusätzlich zu den bisherigen steuerungstechnischen Möglichkeiten geöffnet bzw. der Durchfluss des Hydraulikfluids/-öls frei geschalten werden. Hierdurch können nachteilige Druckänderungen bzw. ein nachteiliger Druckanstieg im hydraulischen Hub-System bzw. dem Hubzylinder-Kreislauf wirkungsvoll unterbunden bzw. begrenzt werden.

Dementsprechend eröffnen sich mittels der Erfindung vielfältigste Steuerungsmöglichkeiten, so dass der Betreib der Kraftmaschine bzw. des Auslegers/Hubarmes flexibler und optimiert erfolgen kann. So können hohe Anforderungen an die Sicherheit realisiert und zudem das/die Hydrauliksysteme verbessert werden. Beispielsweise kann gemäß der Erfindung vor oder bei Beginn der Betätigung des Hubzylinders bereits die erste Verbindungsleitung bzw. das erste Stellglied geöffnet/freigeschalten bzw. betätigt/angesteuert werden, so dass keine nachteiligen Druckverhältnisse im hydraulischen Kipp-Kompensation-System und/oder hydraulischen Hub-System vorhanden sind.

So kann gemäß der Erfindung eine vorteilhafte Steigerung der Nutzlast erreicht werden, da Druckverluste bzw. druckreduzierende Wirkungen der bisherigen Steuerungen verringert bzw. vermieden werden können. Beispielsweise kann die erste Verbindungsleitung "frei geschaltet" werden, bereits vor oder zeitgleich mit der Beaufschlagung des Hubzylinders, so dass in bestimmten Betriebsbedingungen der Kompensationszylinder nicht mehr wir bislang mittels des Hubzylinders verstellt, sondern der Kompensationszylinder freigängig oder sogar selbst mit hydraulischem Druck beaufschlagt ist und somit die Hubbewegung des Auslegers unterstützt. In ersten Versuchen konnte durch die Erfindung eine 10 bis 15% Steigerung der Nutzlast ermittelt werden.

Vorteilhafterweise ist die zweite Steuerleitung zwischen der Schwenkbetätigungseinheit und dem ersten Stellglied angeordnet. Hiermit wird sichergestellt, dass unmittelbar bei Betätigung der Schwenkbetätigungseinheit bzw. des Hubventils durch die Bedienperson das erste Stellglied in vorteilhafter Weise angesteuert bzw. betätigt wird. Dies ist nicht nur konstruktiv bzw. schaltungstechnisch ohne großen Aufwand realisierbar, sondern weist auch eine hohe Betriebssicherheit auf.

Alternativ oder in Kombination zur Variante mit der zweiten Steuerleitung ist von Vorteil, das zweite, steuerbare Stellglied hydraulisch parallel zum ersten, steuerbaren Stellglied anzuordnen, wobei das erste, steuerbare Stellglied und das zweite, steuerbare Stellglied zwischen einer ersten Verzweigungsstelle und einer zweiten Verzweigungsstelle der ersten Verbindungsleitung angeordnet sind. Hiermit kann das zweite, steuerbare Stellglied separat bzw. unabhängig/zusätzlich zum ersten, steuerbaren Stellglied betätigt/angesteuert werden, so dass die erste Verbindungsleitung in vorteilhafter Weise geöffnet bzw. frei geschalten werden kann. Auch hiermit kann die erste Verbindungsleitung "frei geschaltet" werden, bereits vor oder zeitgleich mit der Beaufschlagung des Hubzylinders.

Vorteilhafterweise ist ein (elektrischer und/oder elektronischer) Betätigungssensor zum Erfassen der Betätigung/Verstellung des Hubzylinders und/oder der/des Schwenkbetätigungseinheit/-ventils und/oder des Auslegers vorgesehen. Vorzugsweise ist der Betätigungssensor an der Schwenkbetätigungseinheit und/oder an dem Hubzylinder und/oder an dem Ausleger angeordnet. Hiermit kann ein vorteilhaftes (elektrisches) (Steuer-)Signal generiert werden, das z.B. mittels einer elektrischen Leitung oder drahtlos mittels Sender und Empfänger an/für das erste/zweite Stellglied übertragen wird. Folglich kann auch hiermit in vorteilhafter Weise ein Öffnen bzw. Freischalten der ersten Verbindungsleitung gemäß der Erfindung verwirklicht werden.

Erfindungsgemäß umfasst die erste Verbindungsleitung wenigstens eine erste Lasthalteeinheit und/oder ein erstes Lasthalteventil, wobei vorzugsweise wenigstens eine dritte Steuerleitung zwischen der zweiten Verbindungsleitung und der ersten Lasthalteeinheit und/oder dem ersten Lasthalteventil vorgesehen ist. Hiermit wird erreicht, dass der/die verwendeten (doppeltwirkenden) Hub-Zylinder gegen unkontrollierte und unzulässige Drücke abgesichert sind. Zudem wird ein Abreißen des Fluidstroms bzw. der Ölsäule verhindert. Des Weiteren wird das unzulässige Absenken der Last in der Haltestellung verhindert. Durch die Rückschlagventile in den Lasthalteventilen wird eine Rohrbruchsicherung integriert. Diese verhindert ein Absenken der Last, wenn eine Schlauchleitung oder eine Hydraulikrohrleitung platzt bzw. reißt. Diese Komponenten bzw. Ventile sind deshalb unmittelbar am Hubzylinder zu installieren. Durch die vorgesehene Steuerleitung öffnet das Lasthalteventil proportional so lange, bis die Druckverhältnisse ausgeglichen sind.

Erfindungsgemäß ist das erste, steuerbare Stellglied als erste DifferenzdruckRegeleinheit und/oder erstes Differenzdruckregelventil und/oder erste Druckbegrenzungseinheit und/oder erstes Druckbegrenzungsventil und/oder Druckreduzierventil ausgebildet. Hiermit kann in vorteilhafter Weise der Druck reduziert werden, der am Anschluss der Neigebetätigungseinheit aufgebaut wird, bis auf einen Wert, der gering genug ist, dass die unbelastete Ladeanlage nicht allein durch den Kompensationshubzylinder angehoben werden kann. Wird der Kompensationshubzylinder durch eine aktive Hubbewegung durch den Neigehubzylinder auseinandergezogen, so wird über die Stangenseite des Kompensationshubzylinders Hydraulikfluid/Öl verdrängt. Der Druck, der ausgehend vom Anschluss des Zylinders aufgebaut wird, steuert sowohl das Lasthalteventil als auch das Differenzdruckregelventil auf. Während einer aktiven Hubbewegung, ausgehend von der Ladeanlage, wird somit gemäß der Erfindung ein ungehinderter Volumenausgleich zwischen dem Neigehubzylinder und dem Kompensationshubzylinder ermöglicht.

### Fortsetzung auf der ursprünglichen Seite 8

Vorteilhafterweise ist zwischen der Schwenkbetätigungseinheit und dem Schwenkhubzylinder wenigsten eine dritte Lasthalteeinheit und/oder ein drittes Lasthalteventil angeordnet. Hiermit kann auch der Schwenkhubzylinder in vorteilhafter Weise gegen unzulässiges Absenken bei einem Schaden bzw. Leitungsbruch im Schwenkhubzylinderkreislauf gesichert werden.

### Ausführungsbeispiel

Ein Ausführungsbeispiel der Erfindung ist in der Zeichnung dargestellt und wir anhand der Figuren nachfolgend näher erläutert.

Im Einzelnen zeigt:
- Figur 1: ein erster, schematischer Hydraulikschaltplan eines Teleskopladers und
- Figur 2: ein zweiter, schematischer Hydraulikschaltplan eines Teleskopladers.

In den Figuren sind schematisch zwei verschiedene, erfindungsgemäße Hydrauliksysteme eines Teleskopladers 1 skizziert. Der Teleskoplader 1 umfasst u.a. einen Ausleger 1.1 bzw. einen teleskopierbaren Hubarm 1.1, der um eine erste Schwenkachse 1.8 mit Hilfe eines Schwenkzylinders 2.1 bzw. Hubzylinders 2.1 in Bezug zu einem Fahrzeugrahmen 1.6 verstellbar/verschwenkbar ist. Hierdurch kann der Auslegerarm 1.1 in seiner Höhe verstellt werden. Die Längenverstellung kann in bekannter Weise einstufig oder mehrstufig realisiert werden und wird hier nicht näher dargestellt bzw. ausgeführt.

Der Teleskoplader 1 weist zudem in bekannter Weise eine Fahrerkabine 1.7 auf, in der in vorteilhafter Weise ein oder zwei bzw. mehrere Bedienelemente zum Fahren und zum Betätigen des Hydrauliksystems vorhanden sind. Zudem sind in bekannter Weise Räder vorgesehen, die vorzugsweise alle mittels einem Antriebsmotor antreibbar und/oder vom Fahrer lenkbar sind.

Am Ausleger 1.1 bzw. teleskopierbaren Auslegerarm 1.1 ist eine Lastaufnahme 1.3 bzw. Werkzeugträger 1.3 schwenkbar um eine zweite Schwenkachse 1.9 verschwenkbar angeordnet. Eine Last 1.4 bzw. ein Werkzeug 1.4 ist an einem Armende 1.5 angeordnet, wobei der Werkzeugträger 1.3 mit Hilfe eines Neigehubzylinders 3.1 bzw. Kippzylinders 3.1 in Bezug zum Armende 1.5 verstellt/verschwenkt werden kann.

Der Kippzylinder 3.1 ist mit einem Kompensationszylinder 4.1 über eine erste Verbindungsleitung I und eine zweite Verbindungsleitung II miteinander hydraulisch verbunden, d.h. dass über die beiden Verbindungsleitungen I und II Hydraulikfluid/-öl ausgetauscht werden kann bzw. diese in einem gemeinsamen Hydraulikkreislauf integriert sind.

In Bezug zur vorliegenden Erfindung ist u.a. von Interesse, dass wenn der Kippzylinder ohne Last bis zu seiner mechanischen Endlage ausgefahren wird, so wird von Anschluss 3.2/B eines Betätigungsventils 3.2 bzw. Wegeventils 3.2 ausgehend der maximal mögliche Arbeitsdruck aufgeprägt. Ohne ein Differenzdruckregelventil 6.1 würde dieser Druck ebenfalls am Anschluss 4.1/K des Kompensationszylinders 4.1 anstehen und eine

### Fortsetzung auf der ursprünglichen Seite 10

Kraft auf den Hubarm 1.1 ausüben, die groß genug ist, die gesamte Ladeanlage ohne Last vollständig anzuheben. Bei nicht betätigter Hubbewegung, d.h. keine Betätigung eines Schwenkbetätigungsventils 2.2 bzw. Hub-/Wegeventils 2.2, wirkt der Hubzylinder 2.1 dieser Bewegung entgegen, die Ladeanlage würde dabei durch die wirksamen Kräfte verspannt. Gefährlich würde diese Situation dann werden, wenn das Wegeventil 2.2 des Hubzylinders 2.1 in Hubrichtung leicht betätigt würde oder weitere vorteilhafte Ventile 5.1 und 5.2 eines Hubarmdämpfungssystems 5.5 geschalten würden. Insbesondere die Betätigung des Ventils 5.2 ist dabei kritisch. Da der Hubzylinder 2.1 der Kraft des Kompensationszylinders 4.1 nicht mehr entgegenwirken kann, würde die Ladeanlage unkontrolliert angehoben werden, wobei auf der Kolbenseite K des Hubzylinders 2.1 ein Vakuum erzeugt werden würde.

Um dieses Gefahrenpotential zu unterbinden, ist gemäß der Erfindung zwischen dem Wegeventil 3.2 und dem Kompensationszylinder 4.1 in vorteilhafter Weise ein übersteuerbares Differenzdruckregelventil 6.1 angeordnet. Dieses Ventil 6.1 reduziert den Druck, der an Anschluss 3.2/B des Wegeventils 3.2 aufgebaut wird, bis auf einen Wert, der gering genug ist, dass die unbelastete Ladeanlage nicht mehr allein durch den Kompensationszylinder 4.1 angehoben werden kann. Dieselbe Schutzfunktion kann auch durch ein übersteuerbares Druckbegrenzungsventil 6.1 erreicht werden. Das Druckbegrenzungsventil 6.1 weist eine erste Steuerleitung III bzw. erste Pilotleitung III zu dessen Ansteuerung bzw. Betätigung auf.

Wird der Kompensationszylinder 4.1 durch eine aktive Hubbewegung durch den Hubzylinder 2.1 auseinandergezogen, so wird über die Stangenseite S des Kompensationszylinders 4.1 Öl verdrängt. Der Druck, der ausgehend von Anschluss 4.1/S des Zylinders 4.1 aufgebaut wird, steuert sowohl das Lasthalteventil 3.3 als auch das Differenzdruckregelventil 6.1 auf. Während einer aktiven Hubbewegung, ausgehend von der Ladeanlage, wird somit ein ungehinderter Volumenausgleich zwischen dem Kippzylinder 3.1 und dem Kompensationszylinder 4.1 ermöglicht. Eine freie Hubarmbewegung bei aktiver Hubarmdämpfung wird dabei ebenso ermöglicht.

Gemäß der Erfindung umfasst eine Ventileinheit 6 bzw. Ventilblock 6 zusätzlich zum Differenzdruckregelventil 6.1 weitere Ventile 6.2, 6.3, 6.4 und/oder 6.5. Um die druckmindernde Wirkung des Differenzdruckregelventils 6.1 gezielt gemäß der Erfindung zu übersteuern, wird durch eine Zweigstelle 6.2 bzw. ein vorteilhaftes Wechselventil 6.2 eine zweite Steuerleitung IV bzw. ein zweites, sog. Pilotsignal an Anschluss 6/X1 der Ventileinheit 6 verfügbar. Der Anschluss 6/X1 ist mit der Druck-/Arbeitsleitung vom Anschluss 2.2/B des Hub- bzw. Wegeventils 2.2 zum Anschluss 2.3/A des Lasthalteventils 2.3 am Hubzylinder 2.1 in vorteilhafter Weise verbunden. Dadurch wird genau dann ein Signaldruck an 6/X1 der Ventileinheit 6 bzw. des Ventils 6.1 aufgebaut, wenn der Maschinenbediener über das Wegeventil 2.2 eine Hubbewegung einleitet. In diesem Fall ist eine Kraftwirkung des Kompensationszylinders 4.1 gewünscht bzw. von Vorteil.

Damit der Lastdruck vom Kippzylinder 3.1 aus übertragen wird, ist es außerdem von Vorteil, dass das Lasthalteventil 3.3 in seinem aufgesteuerten Schaltzustand verbleibt, solange kein Leitungsbruch vorliegt. Dies wird erfindungsgemäß dadurch erreicht, dass der Leitungskreislauf zum Kippzylinder 3.1 mit Hilfe einer Sperrventilanordnung 6.3 bzw. Sperrblockschaltung 6.3 sitzdicht vorgespannt wird. Der Vorspanndruck ergibt sich dadurch, dass die (beiden) Sperrventile bzw. Lasthalteventile über den Druck in der jeweils gegenüberliegenden Arbeitsleitung aufgesteuert werden und sollte in vorteilhafter Weise höher liegen, als der nötige Aufsteuerdruck des Lasthalteventils 3.3.

Im Fall eines Versagens der sicherheitskritischen Leitung I zwischen den Anschlüssen 6/A1 und 3.3/A des Lasthalteventils 3.3 am Kippzylinder 3.1, kann die Vorspannung des Kreislaufs nicht aufrecht erhalten werden, so dass das Lasthalteventil 3.3 sofort schließt und die Last am Kippzylinder 3.1 sitzdicht hält.

Damit die Vorspannung des Kippzylinderkreislaufs auch nach Arbeitsbewegungen des Zylinders zuverlässig aufrechterhalten wird, ist ein weiteres Differenzdruckregelventil 6.4 von Vorteil. Dieses sorgt dafür, dass die Leitung II zwischen 3.1/S des Kippzylinders 3.1 und 6/B1 während Einkippbewegungen des Werkzeugträgers 1.3 nicht vollständig über das Wegeventil 3.2 zum Tank T hin entlastet wird. Das Lasthalteventil 3.3 der Sperrfunktion ist mittels einer vierten Steuerleitung V während diesen Bewegungen aufgesteuert, weshalb es die Vorspannung nicht aufrechterhalten kann.

Die vorliegende Erfindung weist gegenüber dem Stand der Technik vor allem folgende Unterschiede auf:
- Durch die Sperrventilanordnung 6.3 sowie das Differenzdruckregelventil 6.4 wird eine vorteilhafte Vorspannung des Kippzylinderkreislaufes erreicht. Aufgrund dieser Vorspannung wird das Lasthalteventil 3.3 in seiner offenen Schaltstellung gehalten. Damit wird die Übertragung des Lastdruckes von der Kolbenseite K des Kippzylinders 3.1 vor Beginn der Hubbewegung nicht durch das Lasthalteventil 3.3 gehindert.
- Um das Differenzdruckregelventil 6.1 aufzusteuern, ist zuvor keine Ausfahrbewegung des Kompensationszylinders 4.1 und damit auch kein Energieaustausch von der Hubsektion zur Kolbenseite K des Kompensationszylinders 4.1 nötig. Das Differenzdruckregelventil 6.1 wird anhand eines zusätzlichen Drucksignals bzw. der der zweiten Steuerleitung IV an Anschluss X1 des Ventilblocks 6 aufgesteuert.
- Die hubunterstützende Kraftwirkung des Kompensationszylinders 4.1, unter Nutzung des auf der Kolbenseite K des Kippzylinders 3.1 wirkenden Lastdruckes, steht durch die beiden zuvor beschriebenen Merkmale in vorteilhafter Weise zur Verfügung, bereits bevor eine Hubbewegung des Hubarms 1.1 stattfindet.
- Die hubunterstützende Funktion wird ab einem Lastdruck auf der Kolbenseite K des Hubzylinders 2.1 wirksam, der in vorteilhafter Weise hoch genug ist, das Differenzdruckregelventil 6.1 aufzusteuern. Abhängig vom Aufsteuerverhältnis des Differenzdruckregelventils 6.1 ist dieser Druck gering genug, dass die hubunterstützende Funktion der Schaltung über den gesamten Nutzlastbereich der Maschine wirksam ist.
- Somit ergibt sich, dass sich gemäß der Erfindung neben einer vorteilhaften Erhöhung der maximalen Hubkraft, insbesondere zur Optimierung der Energieeffizienz von Hubbewegungen über den gesamten Nutzlastbereich einer Maschine verwirklicht werden kann.

Die beispielhaft dargestellten Schaltungsvarianten sind grundsätzlich auch ohne das zusätzliche Differenzdruckregelventil 6.4 funktionsfähig. Für eine zuverlässige Funktion ist bei jeder Lastsituation ist jedoch mit diesem Ventil 6.4 gegeben.

Neben der erfindungsgemäßen Variante gemäß Figur 1, d.h. mit dem übersteuerbaren Differenzdruckregelventil 6.1, das das zusätzliche Drucksignal über 6/X1 des Ventilblockes 6 erhält, alternativ auch eine separate Ansteuerung gemäß einer erfindungsgemäßen zweiten Variante wie in Figur 2 dargestellt zu realisieren. Hierbei kann zum Beispiel ein parallel zum Ventil 6.1 verschaltetes weiteres Ventil 6.5, insbesondere ein Wegeventil 6.5, vorgesehen werden. Beispielsweise durch eine (elektro-) magnetische Kraft kann dieses Ventil 6.5 elektronisch aufgesteuert werden. Hierbei können elektronischen Signale, z.B. eines vorteilhaften Sensors, das Ventil 6.5 steuern/betätigen. Vorzugsweise wird das Ventil 6.5 aufgrund der Hubbewegung am Wegeventil 2.2 betätigt/gesteuert, z.B. wird mittels des o.g. Sensorsignals ein Magnet am Ventil 6.5 aktiviert/eingeschalten oder ausgeschalten, so dass das Ventil 6.5 öffnet/schließt. Dabei kann die Differenzdruckregelfunktion entweder direkt durch Betätigung des Ventils 6.5 selbst übersteuert werden oder aber durch das parallel zum Differenzdruckregelventil 6.1 geschaltete Ventil 6.5 bzw. 2/2-Wegeventil 6.2 umgangen werden (vgl. Figur 2).

Den beiden Ausführungsformen gemeinsam ist im Wesentlichen das Prinzip, die druckmindernden Funktionen der Ventile im Leitungsverlauf zwischen den Anschlüssen 3.1/K des Kippzylinders 3.1 und 4.1/K des Kompensationszylinders 4.1 kontrolliert außer Kraft zu setzen, ohne dabei die sicherheitsrelevanten Funktionen der Ventile zu beeinträchtigen. So kann als vorteilhafte Merkmale der Erfindung die Übersteuerung des Differenzdruckregelventils 6.1 durch ein zusätzliches Signal im Moment einer aktiven Hubbewegung der Ladeanlage und das Halten des Lasthalteventils 3.3 in seiner aufgesteuerten Schaltstellung durch Vorspannen des Kippzylinderkreislaufs bezeichnet werden.

Durch Aufheben der druckreduzierenden Wirkung steht eine, zum Heben der Last, zusätzlich nutzbare Kraftkomponente am Kompensationszylinder 4.1 zur Verfügung. Auf diese Weise erhöht sich die maximal mögliche Hubkraft des Teleskopladers 1. Darüber hinaus wird, unabhängig von der Größe der Last, die durch den Hubzylinder 2.1 zu überwindende Kraft und damit der benötigte Arbeitsdruck für den Hubvorgang reduziert. Gegenüber dem Stand der Technik führt dies zu einer generellen Steigerung der Energieeffizienz bei Hubvorgängen.

Das erfindungsgemäße System benötigt im Vergleich zu bisherigen Hydrauliksystemen zum Anheben der gleichen Last weniger Energie. Das bedeutet, dass weniger Arbeit verrichtet werden muss, um den Hubarm 1.1 anzuheben. Dies ist darauf zurückzuführen, dass der benötigte Duck im Hubzylinder 2.1 um eine definierte Last anzuheben geringer ist als bei bisherigen Systemen. Ein Grund dafür ist, dass gemäß der Erfindung der Lastdruck des Kippzylinders 3.1 im vollen Umfang beim Heben auf der Bodenseite des Ausgleichs- bzw. Kompensationszylinders 4.1 zur Verfügung steht und damit den Hubzylinder 2.1 unterstützt.

## Patentansprüche

1. Kraftmaschine (1), insbesondere Kraftfahrzeug (1), mit einem Rahmen (1.6) und einem in Bezug auf den Rahmen (1.6) um eine erste Schwenkachse (1.8) verschwenkbaren Ausleger (1.1), wobei ein Schwenkhubzylinder (2.1) zum Verschwenken, insbesondere Anheben und Absenken, des Auslegers (1.1) gegenüber dem Rahmen (1.6) vorgesehen ist, wobei der Ausleger (1.1) eine Lastaufnahmevorrichtung (1.3) zum Aufnehmen/Fixieren einer Lastaufnahme (1.4) wie ein Werkzeug oder dergleichen, insbesondere eine Lastgabel, ein Greifarm, eine Schaufel oder Bühne, umfasst, wobei ein Neigehubzylinder (3.1) zum Neigen/Verschwenken der Lastaufnahmevorrichtung (1.3) gegenüber dem Ausleger (1.1) vorgesehen ist, so dass die Lastaufnahmevorrichtung (1.3) um eine zweite Schwenkachse (1.9) in Bezug zum Ausleger (1.1) verstellbar/verschwenkbar ist, wobei ein Kompensationshubzylinder (4.1) zwischen dem Ausleger (1.1) und dem Rahmen (1.6) angeordnet ist, so dass der Kompensationshubzylinder (4.1) oder ein Kolben des Kompensationshubzylinder (4.1) in Bezug zu einem Zylinder des Kompensationshubzylinder (4.1) beim Verschwenken des Auslegers (1.1) um die erste Schwenkachse (1.8) verstellbar ist, wobei wenigstens eine ein Hydrauliköl/-flüssigkeit umfassende Hydraulikeinheit zum Betätigen und/oder Druckbeaufschlagen der Hubzylinder (2.1, 3.1, 4.1) vorgesehen ist, wobei wenigstens eine Neigebetätigungseinheit (3.2), insbesondere ein Neigeventil (3.2), zum Betätigen und Druckbeaufschlagen des Neigehubzylinders (3.1) vorgesehen ist, wobei wenigstens eine Schwenkbetätigungseinheit (2.2), insbesondere ein Schwenkventil (2.2), zum Betätigen und/oder Druckbeaufschlagen des Schwenkhubzylinders (2.1) vorgesehen ist, wobei eine erste Verbindungsleitung (I) und eine zweite Verbindungsleitung (II) zwischen dem Neigehubzylinder (3.1) und dem Kompensationshubzylinder (4.1) zum miteinander hydraulisch Verbinden vorgesehen ist, so dass diese in einem gemeinsamen Hydraulikkreislauf integriert sind, wobei die erste Verbindungsleitung (I) wenigstens ein erstes, steuerbares Stellglied (6, 6.1) umfasst, wobei wenigstens eine erste Steuerleitung (III) zum Steuern/Betätigen des ersten, steuerbaren Stellglieds (6, 6.1) zwischen dem ersten Stellglied (6, 6.1) und der zweiten Verbindungsleitung (II) vorgesehen ist, wobei wenigstens eine zweite Steuerleitung (IV) zum Steuern/Betätigen des ersten Stellglieds (6, 6.1) vorgesehen ist oder wobei wenigstens die erste Verbindungsleitung (I) wenigstens ein zweites, steuerbares Stellglied (6.5) umfasst, **dadurch gekennzeichnet, dass** das erste, steuerbare Stellglied (6, 6.1) als erste Differenzdruckregeleinheit zum Regeln eines Differenzdruckes oder erstes Differenzdruckregelventil zum Regeln eines Differenzdruckes ausgebildet ist, und dass die erste Verbindungsleitung (I) wenigstens eine erste Lasthalteeinheit (6) zum Halten einer Last oder ein erstes Lasthalteventil zum Halten einer Last oder dass die zweite Verbindungsleitung wenigstens eine zweite Differenzdruckregeleinheit zum Regeln eines Differenzdruckes oder ein zweites Differenzdruckregelventil zum Regeln eines Differenzdruckes umfasst, und dass zwischen der Neigebetätigungseinheit (3.2) und dem Neigehubzylinder (3.1) oder dem Kompensationshubzylinder (4.1) oder dem ersten, steuerbaren Stellglied (6.1) oder dem zweiten, steuerbaren Stellglied (6.5) wenigstens eine zweite Lasthalteeinheit (6.3) zum Halten einer Last oder ein zweites Lasthalteventil (6.3) zum Halten einer Last angeordnet ist, und dass die zweite Lasthalteeinheit (6.3) als Sperrventilanordnung (6.3) zum hydraulischen Sperren ausgebildet ist und/oder wenigstens zwei zweite Lasthalteventile umfasst.

2. Kraftmaschine nach Anspruch 1, **dadurch gekennzeichnet, dass** die zweite Steuerleitung (IV) zwischen der Schwenkbetätigungseinheit (2.2) und dem ersten Stellglied (6, 6.1) angeordnet ist.

3. Kraftmaschine nach einem der vorgenannten Ansprüche, **dadurch gekennzeichnet, dass** das zweite, steuerbare Stellglied (6.5) hydraulisch parallel zum ersten, steuerbaren Stellglied (6.1) angeordnet ist, wobei das erste, steuerbare Stellglied (6.1) und das zweite, steuerbare Stellglied (6.5) zwischen einer ersten Verzweigungsstelle (31) und einer zweiten Verzweigungsstelle (32) der ersten Verbindungsleitung (I) angeordnet sind.

4. Kraftmaschine nach einem der vorgenannten Ansprüche, **dadurch gekennzeichnet, dass** das erste, steuerbare Stellglied (6, 6.1) als Druckbegrenzungseinheit zum Begrenzen eines Drucks oder erstes Druckbegrenzungsventil zum Begrenzen eines Drucks oder Druckreduzierventil zum Reduzieren eines Drucks ausgebildet ist.

5. Kraftmaschine nach einem der vorgenannten Ansprüche, **dadurch gekennzeichnet, dass** wenigstens eine dritte Steuerleitung (III) zwischen der zweiten Verbindungsleitung (II) und der ersten Lasthalteeinheit und/oder dem ersten Lasthalteventil vorgesehen ist.

6. Kraftmaschine nach einem der vorgenannten Ansprüche, **dadurch gekennzeichnet, dass** zwischen der Schwenkbetätigungseinheit (2.2) und dem Schwenkhubzylinder (2.1) wenigsten eine dritte Lasthalteeinheit (2.3) zum Halten einer Last oder ein drittes Lasthalteventil (2.3) zum Halten einer Last angeordnet ist.

## Claims

1. Power machine (1), in particular a motor vehicle (1), having a frame (1.6) and having a boom (1.1) which is pivotable about a first pivot axis (1.8) in relation to the frame (1.6), wherein provision is made of a pivoting lifting cylinder (2.1) for pivoting, in particular raising and lowering, the boom (1.1) in relation to the frame (1.6), wherein the boom (1.1) comprises a load-receiving device (1.3) for receiving/fixing a load-receiving means (1.4) such as a tool or the like, in particular a load fork, a gripper arm, a bucket or a platform, wherein provision is made of a tipping lifting cylinder (3.1) for tipping/pivoting the load-receiving device (1.3) in relation to the boom (1.1) such that the load-receiving device (1.3) is adjustable/pivotable about a second pivot axis (1.9) in relation to the boom (1.1), wherein a compensation lifting cylinder (4.1) is arranged between the boom (1.1) and the frame (1.6) such that the compensation lifting cylinder (4.1) or a piston of the compensation lifting cylinder (4.1) is adjustable in relation to a cylinder of the compensation lifting cylinder (4.1) when the boom (1.1) is pivoted about the first pivot axis (1.8), wherein provision is made of at least one hydraulic unit comprising a hydraulic oil/fluid for actuating and/or pressurizing the lifting cylinders (2.1, 3.1, 4.1), wherein provision is made of at least one tipping actuating unit (3.2), in particular a tipping valve (3.2), for actuating and pressurizing the tipping lifting cylinder (3.1), wherein provision is made of at least one pivoting actuating unit (2.2), in particular a pivoting valve (2.2), for actuating and/or pressurizing the pivoting lifting cylinder (2.1), wherein provision is made of a first connecting line (I) and a second connecting line (II) between the tipping lifting cylinder (3.1) and the compensation lifting cylinder (4.1) for hydraulic connection to one another such that they are integrated in a common hydraulic circuit, wherein the first connecting line (I) comprises at least one first controllable actuating member (6, 6.1), wherein provision is made of at least one first control line (III) for controlling/actuating the first controllable actuating member (6, 6.1) between the first actuating member (6, 6.1) and the second connecting line (II), wherein provision is made of at least one second control line (IV) for controlling/actuating the first actuating member (6, 6.1), or wherein at least the first connecting line (I) comprises at least one second controllable actuating member (6.5), **characterized in that** the first controllable actuating member (6, 6.1) is designed as a first differential-pressure-regulating unit for regulating a differential pressure or as a first differential-pressure-regulating valve for regulating a differential pressure, and **in that** the first connecting line (I) comprises at least one first load-holding unit (6) for holding a load or first load-holding valve for holding a load, or **in that** the second connecting line comprises at least one second differential-pressure-regulating unit for regulating a differential pressure or second differential-pressure-regulating valve for regulating a differential pressure, and **in that** at least one second load-holding unit (6.3) for holding a load or second load-holding valve (6.3) for holding a load is arranged between the tipping actuating unit (3.2) and the tipping lifting cylinder (3.1) or the compensation lifting cylinder (4.1) or the first controllable actuating member (6.1) or the second controllable actuating member (6.5), and **in that** the second load-holding unit (6.3) is designed as a shut-off-valve arrangement (6.3) for hydraulic shut-off and/or comprises at least two second load-holding valves.

2. Power machine according to Claim 1, **characterized in that** the second control line (IV) is arranged between the pivoting actuating unit (2.2) and the first actuating member (6, 6.1).

3. Power machine according to either of the preceding claims, **characterized in that** the second controllable actuating member (6.5) is arranged hydraulically parallel to the first controllable actuating member (6.1), wherein the first controllable actuating member (6.1) and the second controllable actuating member (6.5) are arranged between a first branching point (31) and a second branching point (32) of the first connecting line (I).

4. Power machine according to one of the preceding claims, **characterized in that** the first controllable actuating member (6, 6.1) is designed as a pressure-limiting unit for limiting a pressure or as a first pressure-limiting valve for limiting a pressure or as a pressure-reducing valve for reducing a pressure.

5. Power machine according to one of the preceding claims, **characterized in that** provision is made of at least one third control line (III) between the second connecting line (II) and the first load-holding unit and/or first load-holding valve.

6. Power machine according to one of the preceding claims, **characterized in that** at least one third load-holding unit (2.3) for holding a load or third load-holding valve (2.3) for holding a load is arranged between the pivoting actuating unit (2.2) and the pivoting lifting cylinder (2.1).

## Revendications

1. Machine (1) à moteur, en particulier véhicule automobile (1), comprenant un châssis (1.6) et une flèche (1.1) apte à pivoter par rapport au châssis (1.6) autour d'un premier axe de pivotement (1.8), un vérin de levage pivotant (2.1) étant prévu pour le pivotement, en particulier le soulèvement et l'abaissement, de la flèche (1.1) par rapport au châssis (1.6), la flèche (1.1) comportant un dispositif de réception de charge (1.3) pour recevoir/fixer un récepteur de charge (1.4) tel qu'un outil ou similaire, en particulier une fourche de charge, un bras de préhension, une pelle ou une plateforme, un vérin de levage (3.1) d'inclinaison étant prévu pour incliner/pivoter le dispositif de réception de charge (1.3) par rapport à la flèche (1.1), de sorte que le dispositif de réception de charge (1.3) est apte à être réglé/pivoté autour d'un deuxième axe de pivotement (1.9) par rapport à la flèche (1.1), un vérin de levage (4.1) de compensation étant prévu entre la flèche (1.1) et le châssis (1.6), de sorte que le vérin de levage (4.1) de compensation ou un piston du vérin de levage (4.1) de compensation est réglable par rapport à un cylindre du vérin de levage (4.1) de compensation lors du pivotement de la flèche (1.1) autour du premier axe de pivotement (1.8), au moins une unité hydraulique comprenant une huile/un liquide hydraulique, prévu pour actionner et/ou mettre sous pression les vérins de levage (2.1, 3.1, 4.1), au moins une unité (3.2) d'actionnement d'inclinaison, en particulier une vanne d'inclinaison (3.2), étant prévue pour actionner et mettre sous pression le vérin de levage (3.1) d'inclinaison, au moins une unité (2.2) d'actionnement en pivotement, en particulier une vanne de pivotement (2.2), étant prévue pour actionner et/ou mettre sous pression le vérin de levage (2.1) de pivotement, une première conduite de liaison (I) et une deuxième conduite de liaison (II) étant prévues entre le vérin de levage (3.1) d'inclinaison et le vérin de levage (4.1) de compensation pour relier ceux-ci hydrauliquement l'un à l'autre, de sorte qu'ils soient intégrés dans un circuit hydraulique commun, la première conduite de liaison (I) comprenant au moins un premier organe d'actionnement (6, 6.1) apte à être commandé, au moins une première conduite de commande (III) pour commander/actionner le premier organe d'actionnement (6, 6.1) apte à être commandé étant prévue entre le premier organe d'actionnement (6, 6.1) et la deuxième conduite de liaison (II), au moins une deuxième conduite de commande (IV) étant prévue pour commander/actionner le premier organe d'actionnement (6, 6.1), ou au moins la première conduite de liaison (I) comprenant au moins un deuxième organe d'actionnement (6.5) apte à être commandé, **caractérisée en ce que** le premier organe d'actionnement (6, 6.1) apte à être commandé est réalisé sous la forme d'une première unité de régulation de pression différentielle pour réguler une pression différentielle ou d'une première vanne de régulation de pression différentielle pour réguler une pression différentielle, et **en ce que** la première conduite de liaison (I) comprend au moins une première unité (6) de maintien de charge pour le maintien d'une charge, ou une première vanne de maintien de charge pour le maintien d'une charge, ou **en ce que** la deuxième conduite de liaison comprend au moins une deuxième unité de régulation de pression différentielle pour la régulation d'une pression différentielle ou une deuxième vanne de régulation de pression différentielle pour la régulation d'une pression différentielle, et **en ce que**, entre l'unité (3.2) d'actionnement en inclinaison et le vérin de levage (3.1) d'inclinaison ou le vérin de levage (4.1) de compensation ou le premier organe d'actionnement (6.1) apte à être commandé ou le deuxième organe d'actionnement (6.5) apte à être commandé, au moins une deuxième unité (6.3) de maintien de charge est agencée pour maintenir une charge ou une deuxième vanne (6.3) de maintien de charge pour maintenir une charge, et **en ce que** la deuxième unité (6.3) de maintien de charge est réalisée sous forme d'agencement de vanne (6.3) de blocage pour le blocage hydraulique et/ou comprend au moins deux deuxièmes vannes de maintien de charge.

2. Machine à moteur selon la revendication 1, **caractérisée en ce que** la deuxième conduite de commande (IV) est agencée entre l'unité (2.2) d'actionnement en pivotement et le premier organe d'actionnement (6, 6.1).

3. Machine à moteur selon l'une des revendications précédentes, **caractérisée en ce que** le deuxième organe d'actionnement (6.5) apte à être commandé est agencé hydrauliquement en parallèle au premier organe d'actionnement (6.1) apte à être commandé, le premier organe d'actionnement (6.1) apte à être commandé et le deuxième organe d'actionnement (6.5) apte à être commandé étant agencés entre un premier point de ramification (31) et un deuxième point de ramification (32) de la première conduite de liaison (I).

4. Machine à moteur selon l'une des revendications précédentes, **caractérisée en ce que** le premier organe d'actionnement (6, 6.1) apte à être commandé est réalisé sous la forme d'une unité de limitation de pression pour limiter une pression ou sous la forme d'une première vanne de limitation de pression pour limiter une pression ou sous la forme d'une vanne de réduction de pression pour réduire une pression.

5. Machine à moteur selon l'une des revendications précédentes, **caractérisée en ce qu'**au moins une troisième conduite de commande (III) est prévue entre la deuxième conduite de liaison (II) et la première unité de maintien de charge et/ou la première vanne de maintien de charge.

6. Machine à moteur selon l'une des revendications précédentes, **caractérisée en ce qu'**entre l'unité (2.2) d'actionnement en pivotement et le vérin de levage pivotant (2.1) est agencée au moins une troisième unité de maintien de charge (2.3) pour maintenir une charge ou une troisième vanne de maintien de charge (2.3) pour maintenir une charge.
